# FASCICULE DE BREVET EUROPEEN

(11) **EP 0 035 424 B1**
(45) Date de publication et mention de la délivrance du brevet: **18.04.1984**
(21) Numéro de dépôt: 81400226.7
(22) Date de dépôt: 13.02.1981
(51) Int. Cl.: E04G 3/16

(54) **Echafaudage volant pour bâtiment**
Hängegerüst für Gebäude
Hanging scaffold for a building

(30) Priorité: 20.02.1980 FR 8003675; 30.06.1980 FR 8014500
(43) Date de publication de la demande: 09.09.1981
(73) Titulaire: Marteau, Raymond, F-77410 Saint-Mesmes (FR)
(72) Inventeur: Marteau, Raymond, F-77410 Saint-Mesmes (FR); Plaignaud, Marcel René, F-77680 Roissy-en-Brie (FR)
(74) Mandataire: Laget, Jean-Loup

## Description

L'invention concerne un échafaudage volant pour bâtiment conformément au préambule de la revendication 1.

Un échafaudage volant est constitué par une nacelle que l'on monte ou descend, au fur et à mesure des besoins, le long d'un mur extérieur au moyen de moufles et de cordes fixées usuellement en des points d'accrochage aménagés au niveau du toit.

Il est clair que les travaux s'effectuent alors sur une zone verticale et qu'il est nécessaire de déplacer les points d'accrochage pour opérer sur les zones voisines, d'où une perte de temps importante.

C'est pourquoi il a été imaginé d'accrocher la nacelle non plus en des points fixes, mais à des chariots pouvant se déplacer le long d'un rail disposé en surplomb au sommet de l'édifice considéré. C'est alors le rail qui doit être porté par des organes de support solidement ancrés sur le toit du bâtiment. Bien entendu, le rail est formé d'une pluralité d'éléments assemblés bout à bout, de manière à pouvoir être adapté à la longueur de la façade.

Dans les dispositifs existants, le rail est généralement constitué par un tube cylindrique sur lequel les chariots peuvent rouler. Les roues d'une même paire, disposées sur les côtés respectifs d'un chariot, tournent dans des plans qui convergent vers le bas, tandis que l'un des chariots, dit moteur, comporte, en outre, une roue d'entraînement à bandage caoutchouc, en appui à friction sur la génératrice supérieure du rail et solidaire en rotation d'une poulie extérieure manoeuvrable par une corde à partir de la nacelle.

Unetelle disposition présente un certain nombre d'inconvénients dont certains sont importants. Tout d'abord, la convergence des plans des roues entraîne un effet de pincement du rail, ce qui augmente sensiblement l'effort nécessaire au déplacement. Cette même convergence fait que les axes des roues travaillent à la torsion. Ces deux conséquences de la convergence des roues amènent à limiter la charge totale à une valeur inférieure à celle compatible avec la résistance du rail. Enfin, le chemin de roulement des roues des chariots et de la roue d'entraînement n'est pas protégé et peut être encombré par un obstacle, venu de façon accidentelle (débris de matériaux) ou déposé par inattention (planche, barre, outil, etc.), qui empêche le mouvement de translation.

Pour éviter cet inconvénient, il est prévu par le brevet US-A ? 2178956 d'utiliser un rail à section en U dont l'ouverture est tournée vers le bas et dont les ailes sont rabattues vers l'intérieur, pour constituer le chemin de roulement du chariot.

Pour le déplacement de la nacelle par rapport au rail de support, le brevet FR-A No 1297234 prévoit un treuil avec un câble sans fin et des poulies de renvoi aux extrémités du rail, le déplacement latéral étant obtenu par manoeuvre du treuil. Ces moyens sont relativement complexes et imposent la disposition de poulies de renvoi aux extrémités du rail et d'un câble courant tout le long du rail.

Il est aussi connu du brevet FR-A Nₒ1593758 un échafaudage suspendu à une chèvre, de forme prismatique, montée sur la partie supérieure d'un mur, au bord d'un toit ou d'une terrasse. La chèvre est articulée autour d'un axe longitudinal pour permettre sa mise en position d'utilisation.

Un but de l'invention est de réaliser un échafaudage volant particulièrement bien adapté pour le travail en bandes horizontales le long de la façade d'un bâtiment, comportant des moyens de sécurité pour éviter les accidents en cas de rupture des chariots de support, facilement déplaçable et muni d'organes de support facilement réglables pour éviter toute flèche du rail longitudinal.

Conformément à l'invention, l'échafaudage volant pour bâtiment du type précité est caractérisé en ce que, au voisinage de chacune de ses extrémités, l'entretoise reliant les deux chariots porte une potence de sécurité en T dont la barre transversale est disposée à l'intérieur du rail en U, perpendiculairement au plan de symétrie longitudinal dudit rail, présente une longueur supérieure à l'espacement entre les extrémités rabattues des ailes du rail, et dont la barre verticale est liée rigidement à l'entretoise, cette dernière étant disposée sous le rail.

Selon d'autres caractéristiques de l'invention:
- les éléments linéaires disposés bout à bout pour constituer le rail sont assemblés par encastrement, en un déplacement du haut vers le bas, d'une extrémité femelle sur une extrémité mâle, l'extrémité femelle portant une pièce d'appui destinée à venir reposer sur la face supérieure de l'extrémité mâle et à y être verrouillée;
- le rail comporte un nombre quelconque d'éléments intermédiaires présentant chacun une extrémité mâle et une extrémité femelle, un élément amorce fermé à un bout et présentant à l'autre une extrémité mâle et un élément terminal fermé à un bout et présentant à l'autre une extrémité femelle, tandis que chaque élément de rail est muni d'un moyen de suspension aux organes de support, à faible distance de son extrémité mâle et de son extrémité fermée pour les éléments extrêmes;
- la manoeuvre de translation latérale est réalisée par traction sur l'un ou l'autre de deux câbles amarrés respectivement aux extrémités du rail et venant chacun pendre à la verticale de la nacelle après passage sur une poulie de renvoi disposée sur le chariot correspondant;
- le mouvement de translation de l'ensemble de suspension constitué par les deux chariots et leur entretoise est obtenu par la manoeuvre, depuis la nacelle, d'une corde ou d'une chaîne sans fin coopérant avec une poulie à gorge portée par l'entretoise et solidaire en rotation d'un rouleau à friction à bandage caoutchouc, ou similaire, appliqué contre la face inférieure du rail;
- le rouleau à friction est constitué par deux roues jumelées qui s'appliquent respectivement sous le bord rabattu de chacune des ailes du rail;
- le rouleau à friction est porté par un bras articulé par l'une de ses extrémités sur l'entretoise et soumis, au voisinage de l'extrémité opposée, à l'action d'un ressort le sollicitant en direction du rail;
- chaque organe de support comporte une semelle destinée à être placée au sommet d'un mur; deux bras fixes, dans un plan sensiblement vertical, solidaires de la semelle et se rapprochant pour porter une tête d'ancrage; deux bras mobiles susceptibles de pivoter par rapport à la semelle et se rapprochant pour porter l'organe d'accrochage supportant la nacelle, et une tige de réglage de la position des bras mobiles par rapport aux bras fixes;
- les bras mobiles sont solidaires d'un axe pivotant sur la semelle;
- la tête d'ancrage est constituée par une plaque à bords repliés et soudés aux bras fixes, et elle porte un anneau d'ancrage susceptible de recevoir un câble;
- la tête d'ancrage présente une encoche dans laquelle vient s'insérer le manchon d'extrémité de ladite tige de réglage;
- la tige de réglage présente une manivelle à son extrémité et elle tourne dans un tube fixé, au voisinage de l'organe d'accrochage, à un axe de support solidaire des bras mobiles;
- une chaîne de sécurité est disposée entre ledit axe de support et l'anneau d'ancrage;
- l'organe d'accrochage est une tige repliée à ses extrémités et présentant au milieu une incurvation.

L'invention sera mieux comprise et d'autres caractéristiques apparaîtront à la lecture de la description qui va suivre d'un mode préféré de réalisation donné à titre d'exemple, description qui se réfère au dessin annexé dans lequel:
la fig. 1 montre, assemblés, les trois types d'éléments constitutifs d'un rail selon l'invention;
la fig. 2 est, à plus grande échelle, une vue en bout du rail dans lequel est engagé un chariot;
la fig. 3 représente l'ensemble de suspension constitué de deux chariots et d'une entretoise;
la fig. 4 est une vue de dessus de l'entretoise de l'ensemble de suspension avec son bras articulé porteur des roues à friction d'entraînement en translation latérale;
la fig. 5 est une vue en perspective d'un exemple de réalisation d'un organe de support d'échafaudage volant selon l'invention;
la fig. 6 est une vue de détail de l'organe d'accrochage selon un exemple de réalisation de l'invention;
la fig. 7 est une variante de réalisation de la fig. 3.

Sur le dessin, un rail 10 (fig. 1), destiné à la suspension et au guidage en translation latérale, le long de la façade d'un bâtiment, d'une nacelle d'échafaudage volant (non représentée), est constitué par l'assemblage bout à bout d'éléments linéaires, à savoir un élément amorce 11, un nombre quelconque d'éléments intermédiaires 12 (un seul dans l'exemple représenté) et un élément terminal 13. Chaque élément est muni d'au moins un moyen de suspension (11 a, 11 b, 12a, 13a), disposé comme il sera dit ci-après, destiné à être accroché à l'extrémité en surplomb d'organes de support, représentés fig. 5, placés sur le toit dudit bâtiment.

Tous les éléments sont des profilés en U dont l'ouverture 14 est tournée vers le bas (fig. 2) et qui présentent une section intérieure constante d'un bout à l'autre du rail 10. Les extrémités des ailes (10a, 10b) sont rabattues vers l'intérieur, de préférence selon un arc de cercle ayant un angle au centre a supérieur à 90°. La face intérieure de ces rabats forme le chemin de roulement de deux chariots 15 et 16 ayant chacun au moins deux roues telles que 17 sur chaque côté latéral. La forme en arc de cercle des rabats enveloppe la partie inférieure des bandes de roulement desdites roues, qui sont ainsi guidées sans risque de frottements latéraux des chariots contre la face interne des ailes 10a et 10b du rail.

Les deux chariots 15 et 16 sont reliés par une entretoise 18 amovible (fig. 3 et 4) dont la longueur correspond à celle de la nacelle à suspendre, et chacun des chariots porte un moyen de suspension 19 et 20 pour des moufles ou autres organes équivalents, amarrés par ailleurs à la nacelle de façon classique.

Au voisinage de chacune de ses extrémités, l'entretoise 18 porte rigidement une potence 21a en T dont la barre transversale 21 b est disposée à l'intérieur du rail 10, perpendiculairement au plan de symétrie longitudinal dudit rail, et présente une longueur supérieure à l'écartement des lèvres de l'ouverture 14. Cette potence assure la sécurité de la suspension dans le cas de rupture des axes des roues d'un chariot.

En revenant à la fig. 1, on voit que, outre les moyens de suspension (11 a, 11 b ou 12a ou 13a), chaque élément de rail porte sur sa face supérieure deux organes 22, tels que des anneaux ou similaires, pour la manutention de l'élément à l'aide d'un appareil de levage. Les éléments du rail sont assemblés bout à bout par encastrement d'une extrémité femelle sur une extrémité mâle en un déplacement du haut vers le bas. Autrement dit, sur l'extrémité mâle d'un élément déjà en place, on fait descendre l'extrémité femelle de l'élément suivant pour assemblage et verrouillage. Dans l'exemple représenté, l'extrémité mâle, telle que 23, est vierge de toute pièce complémentaire, à l'exception d'une butée rapportée 28 portant une oreille munie d'un trou oblong. A l'extrémité femelle 24 de chaque élément est soudée, sur la face supérieure, une patte d'appui 25 dont la partie débordante est destinée à reposer sur la face supérieure de l'extrémité mâle de i'éfément voisin.

Un étrier 26, fermement soudé à l'extrémité femelle 24, enveloppe la partie extrême de l'extrémité 24 en chevauchant la partie médiane de la patte 25 et fait saillie longitudinalement pour pouvoir venir chevaucher la partie extrême de l'extrémité 23. En même temps, un étrier 27, fixé sur la patte 25 au voisinage de l'extrémité débordante de celle-ci, vient coiffer l'extrémité 23, derrière la butée 28. Cet étrier 27 porte une oreille 29 munie d'un trou oblong et une goupille, non représentée, destinée à solidariser les deux éléments du rail. Pour assurer la rigidité de cet assemblage, il est avantageux d'organiser un encastrement forcé de l'étrier 27 contre la butée 28 et, pour faciliter la manoeuvre, de prévoir pour les ailes de l'étrier, côté butée, des pans coupés tels que 30 en partie basse. Il est clair que chaque élément intermédiaire 12 doit présenter une extrémité mâle 23 et une extrémité femelle 24, tandis que l'élément amorce 11 présente une extrémité mâle et est fermé à l'extrémité opposée par un embout 31, et que l'élément terminal présente une extrémité femelle et une extrémité fermée par un embout 31.

Etant donné que l'extrémité femelle 24 repose sur l'extrémité mâle 23 contiguë, c'est évidemment cette dernière qui doit être soutenue, et c'est à son voisinage qu'est disposé le moyen de suspension (ici un arceau) 11 a, 12a, 13a, l'élément amorce étant muni, lui, d'un second moyen de suspension 11 b près de son extrémité fermée.

Pour déplacer latéralement l'ensemble de suspension constitué par les deux chariots 15 et 16 et par l'entretoise 18, il est possible de disposer sur chacun des chariots une poulie folle (non représentée) à gorge sur laquelle passe un câble amarré, par l'une de ses extrémités, à l'extrémité correspondante du rail 10, et dont l'autre pend librement à la verticale de la nacelle.

Toutefois, cette disposition particulièrement simple n'est possible que pour une façade de faible longueur. Pour des dimensions plus importantes, il est nécessaire de prévoir un système d'entraînement plus élaboré. Un tel système est représenté aux fig. 3 et 4. Il comporte un rouleau à friction à bandage caoutchouc, ou similaire, appliqué contre la face inférieure du rail et solidaire en rotation d'une poulie 32 portée par l'entretoise 18 et présentant une gorge trapézoïdale pour corde sans fin 33, ou crantée pour chaîne sans fin manoeuvrable depuis la nacelle.

Dans l'exemple représenté, le rouleau à friction est constitué par deux roues jumelées 34a et 34b, calées sur le même axe 35 que la poulie 32, qui s'appliquent respectivement sous le bord rabattu de chacune des ailes 10a et 1 Ob du rail. Pour que la pression des roues 34a et 34b sur la face inférieure du rail 10 soit sensiblement constante malgré l'usure des bandages, l'axe 35 tourillonne entre les joues 36a et 36b d'une chape 36 articulée par l'extrémité libre desdites joues autour d'un axe 37 traversant une douille 38 portée par l'entretoise 18, et soumise à son extrémité opposée à l'action d'un ressort 39 sollicitant ladite extrémité vers la face inférieure du rail 10. Les roues 34a et 34b sont situées sur l'axe 35 entre les joues 36a et 36b et la poulie de commande 32 est, sur ledit axe, déportée à l'extérieur de la chape 36. Enfin, une vis de rappel 40 permet d'agir sur le bras constitué par la chape 36 pour amener les roues 34a, 34b hors contact du rail 10 à l'encontre de l'action du ressort 39, afin de permettre la mise en place de l'ensemble de suspension en l'engageant sur l'une des extrémités du rail avant la pose de l'embout 31, ou encore en l'engageant dès le début du montage dans l'élément amorce 11, avant l'assemblage de l'élément intermédiaire 12 le plus voisin.

A la place de la vis 40, on peut prévoir un autre moyen équivalent, par exemple un ensemble de bielle et de came à deux positions stables, ou un verrou du type dit sauterelle, ou un levier à libération rapide, de façon à assurer le maintien en position comprimée du ressort 39 pendant la mise en place des chariots dans le rail et sa libération rapide immédiatement après.

En se reportant à la fig. 5, on voit que l'organe de support de la nacelle comprend essentiellement: une semelle 101 avec un rabat frontal 102, destinée à être posée sur le sommet du mur; deux bras fixes 103 et 104 dans un plan sensiblement vertical, solidaires de la semelle 101 par l'intermédiaire de manchons 105, 106 et se rejoignant pour porter une tête d'ancrage 107; deux bras mobiles 108,109 susceptibles de pivoter par rapport à la semelle 101, par exemple par l'intermédiaire d'un axe 110 passant dans les manchons 105,106, et se rapprochant pour porter l'organe d'accrochage 111 supportant la nacelle, et une tige 112 de réglage de la position des bras mobiles 108, 109 par rapport aux bras fixes 103, 104.

Cette tige 112 est munie d'une manivelle d'entraînement 113, elle est filetée et tourne dans un tube 114, par exemple. Ce tube 114 est traversé par l'axe fileté 115 d'une manille 116 qui passe autour d'un axe de support 117 soudé sous les extrémités rapprochées des bras 108 et 109. Au droit de cet axe 117, les bras 108 et 109 sont légèrement coudés et ils se rejoignent pour former une sorte de boucle 118 au-delà de l'organe d'accrochage 111.

La tête d'ancrage 107 est constituée essentiellement par une plaque à bords relevés et soudés sur les bras 103 et 104. Elle porte un anneau d'ancrage 119 sur lequel est fixée l'extrémité d'une chaîne 120 de sécurité, dont l'autre extrémité est fixée à l'axe de support 117. Sur l'anneau 119 vient se fixer un câble 121 destiné à assurer l'ancrage arrière de l'organe de support selon tout moyen connu.

La tête d'ancrage 107 présente une simple encoche 126 dans laquelle vient s'insérer le manchon d'extrémité 127 de la tige filetée 112.

Sur la fig. 6, on voit comment se place l'organe d'accrochage 111 sur les prolongements des bras 108 et 109. Cet organe 111 est par exemple une tige defer ronde, repliée à ses deux extrémités 122, présentant en son milieu une incurvation 123 destinée à recevoir l'anneau 124 de support d'un rail 10, courant le long d'une façade, auquel est suspendue la nacelle. Lorsque l'anneau 124 est logé dans l'incurvation 123, il la sollicite vers le bas, et en même temps il maintient vers le bas les extrémités coudées 122 de l'organe d'accrochage 111. Celui-ci reste donc stable.

Lorsque l'organe de support selon l'invention est mis en place au sommet d'un mur, la semelle 101 est sur le mur et le rabat 102 contre la façade, les bras fixes 103, 104 sont dans un plan sensiblement vertical, et l'ancrage arrière est assuré par le câble 121 sur l'anneau 119. La tige filetée 112 est simplement glissée dans une encoche de la tête d'ancrage 107. Une fois le rail 10 accroché à une série d'organes de support selon l'invention, on manoeuvre les manivelles 113 pour mettre le rail à la même hauteur sur toute sa longueur. Au cas où la liaison mécanique entre la tige filetée 112, le tube 114 et la manille 116 viendrait à être défectueuse, la chaîne de sécurité 120 pourrait éviter un accident.

Après usage, on peut sortir la tige filetée 112 de son encoche, relever complètement les bras mobiles 108, 109 contre les bras fixes 103, 104 et rabattre la tige 112 le long d'un des bras 108 ou 109, par exemple, pour avoir un organe de support d'encombrement réduit, facilement transportable, et que l'on peut mettre en oeuvre très facilement.

Sur la fig. 7, les mêmes références qu'à la fig. 3 désignent les mêmes organes. L'entretoise 18 est simplifiée et elle porte, au voisinage de l'une de ses extrémités, un axe 52 sur lequel pivote une potence ayant un bras sensiblement horizontal 50 et un bras incliné vers le bas 51, dans l'exemple représenté. A l'extrémité du bras horizontal 50, une roue 53 pivote sur un axe 54. A l'extrémité du bras incliné 51, une roue 55 pivote sur un axe 56. De cette roue 55, une corde sans fin 57 pend librement jusqu'à la nacelle.

Les roues 55 et 53 sont reliées entre elles au moyen d'une chaîne 59. La roue 53 porte une garniture extérieure adhérente 60 constituée par exemple par un pneumatique.

La longueur du bras incliné et les masses de la roue 55 et de la corde 57 sont telles que la roue 53 est appliquée en permanence contre la face inférieure du rail. Ainsi, par une simple traction sur un brin de la corde 57, on peut assurer le déplacement latéral de la nacelle.

## Revendications

1. Echafaudage volant pour bâtiment, dans lequel une nacelle est suspendue de façon traditionnelle à au moins deux chariots (15, 16) reliés entre eux par une entretoise amovible (18) de longueur à peu près égale à celle de la nacelle utilisée, et déplaçable le long d'un rail (10) formé d'une pluralité d'éléments linéaires (11, 12, 13) assemblés, chacun d'eux présentant la forme d'un U tourné vers le bas, les extrémités des ailes (1 Oa, 10b) étant rabattues pour servir de chemin de roulement aux roues des chariots; échafaudage disposé en surplomb au sommet du bâtiment grâce à une série d'organes de support placés sur le toit, caractérisé en ce que, au voisinage de chacune de ses extrémités, l'entretoise (18) reliant les deux chariots (15, 16) porte une potence de sécurité (21 a) en T dont la barre transversale (21 b) est disposée à l'intérieur du rail (10) en U, perpendiculairement au plan de symétrie longitudinal dudit rail (10), présente une longueur supérieure à l'espacement entre les extrémités rabattues des ailes (10a, 10b) du rail (10), et dont la barre verticale est liée rigidement à l'entretoise (18), cette dernière étant disposée sous le rail (10).

2. Echafaudage selon la revendication 1, caractérisé en ce que les éléments linéaires disposés bout à bout pour constituer le rail (10) sont assemblés par encastrement, en un déplacement du haut vers le bas, d'une extrémité femelle (24) sur une extrémité mâle (23), l'extrémité femelle portant une pièce d'appui (25) destinée à venir reposer sur la face supérieure de l'extrémité mâle et à y être verrouillée.

3. Echafaudage selon la revendication 2, caractérisé en ce que le rail (10) comporte un nombre quelconque d'éléments linéaires intermédiaires (12) présentant chacun une extrémité mâle (23) et une extrémité femelle (24), un élément linéaire amorce (11) fermé à un bout et présentant à l'autre une extrémité mâle (23), et un élément linéaire terminal (13) fermé à un bout et présentant à l'autre une extrémité femelle (24), tandis que chaque élément (11 à 13) de rail est muni d'un moyen de suspension (11 a, 12a et 11 b, 13a) aux organes de support, à faible distance de son extrémité mâle (23) pour les éléments intermédiaires (12) et de son bout fermé pour les éléments extrêmes (11 et 13).

4. Echafaudage selon l'une des revendications 1 à 3, dans le cas d'une utilisation sur une façade de longueur relativement faible, caractérisé en ce que la manoeuvre de translation latérale est réalisée par traction sur l'un ou l'autre de deux câbles amarrés respectivement aux extrémités du rail (10). et venant chacun pendre à la verticale de la nacelle après passage sur une poulie de renvoi disposée sur les chariots (15, 16) correspondants.

5. Echafaudage selon l'une des revendications 1 à 3, caractérisé en ce que le mouvement de translation de l'ensemble de suspension constitué par les deux chariots (15, 16) et par leur entretoise (18) est obtenu par la manoeuvre, depuis la nacelle, d'une corde (33) ou d'une chaîne sans fin coopérant avec une poulie à gorge (32) portée par l'entretoise (18) et solidaire en rotation d'un rouleau à friction à bandage caoutchouc, ou similaire, appliqué contre la face inférieure du rail (10).

6. Echafaudage selon la revendication 5, caractérisé en ce que le rouleau à friction est constitué par deux roues jumelées (34a, 34b) qui s'appliquent respectivement sous le bord rabattu de chacune des ailes (10a, 10b) du rail (10).

7. Echafaudage selon l'une des revendications 5 ou 6, caractérisé en ce que le rouleau à friction (34a, 34b) est porté par un bras (36) articulé par l'une de ses extrémités sur l'entretoise (18) et soumis, au voisinage de l'extrémité opposée, à l'action d'un ressort (39) le sollicitant en direction du rail (10).

8. Echafaudage selon la revendication 1, caractérisé en ce que chaque organe de support comporte: une semelle (101) destinée à être placée au sommet d'un mur; deux bras fixes (103, 104) dans un plan sensiblement vertical, solidaires de la semelle (101 ) et se rapprochant pour porter une tête d'ancrage (107); deux bras mobiles (108, 109) susceptibles de pivoter par rapport à la semelle (101) et se rapprochant pour porter l'organe d'accrochage (111) supportant la nacelle, et une tige (112) de réglage de la position des bras mobiles (108, 109) par rapport aux bras fixes (103, 104).

9. Echafaudage selon la revendication 8, caractérisé en ce que les bras mobiles (108, 109) sont solidaires d'un axe (110) pivotant sur la semelle (101).

10. Echafaudage selon la revendication 8, caractérisé en ce que la tête d'ancrage (107) est constituée par une plaque à bords repliés et soudés aux bras fixes (103, 104), et qu'elle porte un anneau (119) d'ancrage susceptible de recevoir un câble (121 ).

11. Echafaudage selon la revendication 10, caractérisé en ce que la tête d'ancrage (107) présente une encoche (126) dans laquelle vient s'insérer le manchon d'extrémité (127) de ladite tige (112) de réglage.

12. Echafaudage selon la revendication 8, caractérisé en ce que la tige (112) de réglage présente une manivelle (113) à son extrémité et qu'elle tourne dans un tube (114) fixé, au voisinage de l'organe d'accrochage (111), à un axe (117) de support solidaire des bras mobiles (108,109).

13. Echafaudage selon l'ensemble des revendications 10à12, caractérisé en ce qu'une chaîne (120) de sécurité est disposée entre ledit axe (117) de support et l'anneau (119) d'ancrage.

14. Echafaudage selon la revendication 12, caractérisé en ce que l'organe (111) d'accrochage est une tige repliée à ses extrémités et présentant au milieu une incurvation (123).

15. Echafaudageselonl'unedesrevendications 1 à 3, caractérisé en ce qu'il comporte une potence à deux bras (50,51), pivotant sur un axe (52) porté par l'entretoise (18), l'un des bras (50) de la potence portant une roue (53) munie d'une garniture adhérente (60) en appui contre la face inférieure du rail (10), l'autre bras (51) de la potence portant une roue (55) susceptible d'être manoeuvrée en rotation au moyen d'une corde sans fin (57), les deux roues (53 et 55) étant solidarisées en rotation par une chaîne (59).

## Patentansprüche

1. Hängegerüst für Bauwerke, bei dem eine Gondel in üblicher Weise an mindestens zwei Laufkatzen (15, 16) aufgehängt ist, die miteinander durch eine abnehmbare Strebe (18) verbunden sind, deren Länge etwa gleich der Länge der verwendeten Gondel ist, und die Gondel längs einer Schiene (10) verschiebbar ist, die aus einer Vielzahl von zusammengesetzten geradlinigen Teilen (11, 12, 13) gebildet ist, von denen jedes die Form eines umgekehrten U aufweist, dessen Schenkelenden (1 Oa, 10b) umgelegt sind, um als Rollweg für die Rollen der Laufkatze zu dienen; welches Hängegerüst überhängend oben am Gebäude mit Hilfe einer Reihe von auf dem Dach angebrachten Trägerbauteilen angeordnet ist, dadurch gekennzeichnet, dass die die beiden Laufkatzen (15,16) verbindende Strebe (18) jeweils in der Nähe ihrer beiden Enden einen T-förmigen Sicherheitsträger (21 a) trägt, dessen Querbalken (21 b) sich im Innern der U-förmigen Schiene (10) befindet, senkrecht zur Symmetrielängsebene der Schiene (10), und eine Länge aufweist, die grösser ist als der Abstand zwischen den beiden umgelegten Schenkeln (10a, 10b) der Schiene (10), und dessen Vertikalbalken starr mit der Strebe (18) verbunden ist, welch letztere unter der Schiene (10) angeordnet ist.

2. Gerüst nach Anspruch 1, dadurch gekennzeichnet, dass die geradlinigen, mit ihren Enden aneinander angesetzten, die Schiene (10) bildenden Teile durch Aufsetzen eines Aufnahmeendes (24) auf ein Einsteckende (23) in einer Bewegung von oben nach unten zusammengesetzt werden, wobei das Aufnahmeende (24) ein Stützteil (25) trägt, das sich auf der oberen Fläche des Einsteckendes abstützt und dort verriegelbar ist.

3. Gerüst nach Anspruch 2, dadurch gekennzeichnet, dass die Schiene (10) eine beliebige Zahl von geradlinigen Zwischenteilen (12) mit jeweils einem Einsteckende (23) und einem Aufnahmeende (24), ein geradliniges, an einem Ende verschlossenes und am anderen Ende als Einsteckende (23) ausgebildetes Anfangsteil (11) sowie ein an einem Ende verschlossenes und am anderen Ende als Aufnahmeende (24) ausgebildetes Abschlussteil (13) umfasst, und dass jedes Schienenteil (11 bis 13) mit einem Aufhängemittel (11 a, 12a und 11 b, 13a) zum Aufhängen an einem Träger in geringem Abstand zu seinem Einsteckende (23) für die Zwischenteile (12) und zu seinem verschlossenen Ende für die Endteile (11 und 13) versehen ist.

4. Gerüst nach einem der Ansprüche 1 bis 3, im Falle der Verwendung an einer Fassade von vergleichsweise geringer Länge, dadurch gekennzeichnet, dass die seitliche Verschiebung durch Ziehen an dem einen oder anderen von zwei Seilen erfolgt, die jeweils an den Enden der Schiene (10) befestigt sind und die nach Durchlaufen einer an den entsprechenden Laufkatzen (15, 16) angeordneten Umlenkrolle von der Gondel vertikal nach unten hängen.

5. Gerüst nach einem der Ansprüche 1 bis 3, dadurch gekennzeichnet, dass die Verschiebung der aufgehängten Einheit, bestehend aus den beiden Laufkatzen (15, 16) und ihrer Strebe (18) durch Betätigung eines Endlosseiles (33) oder einer Endloskette von der Gondel aus erfolgt, welches Endlosseil mit einem von der Strebe (18) getragenen Rillenrad (32) verbunden ist, das rotationsmässig kraftschlüssig mit einer Reibungsrolle mit Gummibelag od. dgl. verbunden ist, die an der Unterseite der Schiene (10) anliegt.

6. Gerüst nach Anspruch 5, dadurch gekennzeichnet, dass die Reibungsrolle aus zwei benachbarten Rädern (34a, 34b) besteht, die jeweils an dem umgelegten Rand eines jeden Schenkels (1 Oa, 10b) der Schiene (10) anliegen.

7. Gerüst nach einem der Ansprüche 5 und 6, dadurch gekennzeichnet, dass die Reibungsrolle (34a, 34b) von einem mit einem seiner Enden an der Strebe (18) angelenkten Arm (36) getragen wird, der in der Nähe seines anderen Endes der Wirkung einer Feder (39) ausgesetzt ist, die ihn in Richtung auf die Schiene (10) drückt.

8. Gerüst nach Anspruch 1, dadurch gekennzeichnet, dass jedes Trägerbauteil folgendes aufweist: eine Stützplatte (101) zur Anordnung an der Oberkante einer Mauer, zwei in einer im wesentlichen senkrechten Ebene feststehende Arme (103, 104), die kraftschlüssig mit der Stützplatte (101) verbunden sind und zusammenlaufen, um einen Verankerungskopf (107) zu tragen, zwei bewegliche Arme (108, 109), die gegenüber der Stützplatte (101) schwenkbar sind und zusammenlaufen, um das die Gondel tragende Einhängeteil (111) zu tragen und eine Stange (112) zur Einstellung der Lage der beweglichen Arme (108, 109), in bezug auf die feststehenden Arme (103, 104).

9. Gerüst nach Anspruch 8, dadurch gekennzeichnet, dass die beweglichen Arme (108, 109) kraftschlüssig mit einer drehbar auf der Stützplatte (101) angeordneten Welle (110) verbunden sind.

10. Gerüst nach Anspruch 8, dadurch gekennzeichnet, dass der Verankerungskopf (107) aus einer Platte mit umgebogenen, an die feststehenden Arme (103, 104) angeschweissten Kanten besteht, und dass er einen Verankerungsring (119) zur Aufnahme eines Seiles (121) aufweist.

11. Gerüst nach Anspruch 10, dadurch gekennzeichnet, dass der Verankerungskopf (107) eine Kerbe (126) aufweist, in die die Endmuffe (127) der Einstellstange (112) eingefügt ist.

12. Gerüst nach Anspruch 8, dadurch gekennzeichnet, dass die Einstellstange (112) endseitig eine Kurbel (113) aufweist und sich in einem Rohr (114) dreht, das in der Nähe des Einhängeteils (111) an einer kraftschlüssig mit den beweglichen Armen (108, 109) verbundenen Trägerstange (117) befestigt ist.

13. Gerüst nach der Gesamtheit der Ansprüche 10 und 12, dadurch gekennzeichnet, dass eine Sicherheitskette (120) zwischen der Trägerstange (117) und dem Verankerungsring (119) angeordnet ist.

14. Gerüst nach Anspruch 12, dadurch gekennzeichnet, dass das Verankerungsteil (111) eine an ihren Enden umgebogene Stange ist, die in ihrer Mitte eine Krümmung (123) aufweist.

15. Gerüst nach einem der Ansprüche 1 bis 3, dadurch gekennzeichnet, dass es einen zweiarmigen Träger (50, 51 ) aufweist, der um eine von der Strebe (18) getragenen Welle (52) schwenkbar ist, dass einer der Arme (50) des Trägers ein Rad (53) mit einem Haftüberzug (60) trägt, das an der unteren Fläche der Schiene (10) anliegt, dass der andere Arm (51 ) des Trägers ein Rad (55) trägt, das mit Hilfe eines Endlosseiles (57) drehbar ist, und dass die beiden Räder (53 und 55) durch eine Kette (59) rotationsmässig gekoppelt sind.

## Claims

1. Hung scaffolding for buildings, wherein a body or elevator is hung in a traditional way to at least two carriers (15,16) connected to each other by a removable brace (18) having a length more orless equal to that of the elevator used, and movable along a rail (10) formed by a plurality of assembled linear elements (11, 12, 13), each of which has the shape of a U turned downwardly, the ends of the wings (10a, 10b) being folded back in order to be used as a runway for the wheels of the carriers; scaffolding disposed overhanging at the top of the building through the agency of a plurality of support members placed on the roof, wherein ajacent each of its ends the brace (18) connecting the two carriers (15, 16) carries a T-shaped safety bracket (21 a), the transverse bar (21 b) of which is disposed inside the U-shaped rail (10), perpendicularly to the longitudinal plane of symetry of said rail (10), and has length greater than the spacing between the folded back ends of the wings (10a, 10b) of rail (10), and the vertical bar of which is rigidly connected to the brace (18), said brace being disposed under the rail (10).

2. A scaffolding as claimed in claim 1, wherein the linear elements which are disposed end to end in order to form rail (10) are assembled by being nested into each other by displacing from top to bottom a female end (24) over a male end (23), the female end carrying a support-piece (25) for bearing against the upper face of the male end and being locked therewith.

3. A scaffolding as claimed in claim 2, wherein rail (10) comprises any number of intermediate linear elements (12) having each a male end (23) and a female end (24), a linear leader element (11) closed at one end and having at the other end a male end (23), and a tail element (13) closed at one end and having at the other end a female end (24), each element (11 to 13) of the rail being provided with suspension means (11 a, 12a and 11 b, 13a) to the support members, at a short distance of its male end (23) for the intermediate elements (12) and at its closed end for the extremity elements (11 and 13).

4. A scaffolding as claimed in claims 1 to 3, when used on a facade of a relatively short length, characterized in that the lateral translation operation is carried out by a traction on one or the other or two cables respectively secured at the ends of rail (10) and hanging each at the vertical of the elevator after passing over a return pulley disposed on the corresponding carriers (15, 16).

5. A scaffolding as claimed in claims 1 to 3, wherein the translation movement of the suspension assembly formed by the two carriers (15, 16) and the brace (18) is obtained by the actuation, from the elevator, of a rope (33) or an endless chain co-acting with a grooved pulley (32) carried by brace (18) and rotatably connected to a friction roller having a tire made of rubber or similar applied against the inferior face of rail (10).

6. A scaffolding as claimed in claim 5, wherein the friction roller is made of two twinned wheels (34a, 34b) which respectively bear underneath the folded back edge of each of wings (10a, 10b) of rail (10).

7. A scaffolding as claimed in one of claims 5 or 6, wherein the friction roller (34a, 34b) is carried by an arm (36) articulated at one of its ends to brace (18) and subjected in the vicinity of the opposite end to the action of a spring (39) biasing in the direction of rail (10).

8. A scaffolding as claimed in claim 1, wherein each support member comprises: a bearing plate (101) to be placed at the top of a wall; two fixed arms (103, 104) in a substantially vertical plane, rigidly connected to the bearing plate (101) and extending toward each other for carrying an anchoring (107); two mobile arms (108, 109) pivotable relative to bearing plate (101) and extending toward each other for carrying the hooking member (111) supporting the elevator, and a rod (112) for setting the position of the mobile arms (108,109) relative to the fixed arms (103,104).

9. A scaffolding as claimed in claim 8, wherein the mobile arms (108, 109) are rigidly connected to an axis (110) pivoting on bearing plate (101).

10. A scaffolding as claimed in claim 8, wherein the anchoring head (107) is formed of a plate with folded edges which are welded to the fixed arms (103, 104), said anchoring head carrying an anchoring ring (119) for receiving a cable (121).

11. A scaffolding as claimed in claim 10, wherein the anchoring head (107) is formed with a notch (126) in which is inserted the end sleeve (127) of said setting rod.

12. A scaffolding as claimed in claim 8, wherein the setting rod (112) has a crank (113) at its end, said rod turning in a tube (114) fixed, in the vicinity of the hooking member (111 ), to a support axis (117) fixedly connected to the mobile arms (108,109).

13. A scaffolding as claimed in claims 10 and 12 taken together, wherein a chain (120) is disposed between said support axis (117) and the anchoring ring (119).

14. A scaffolding as claimed in claim 12, wherein the hooking member (111) is a rod folded back at its ends and having a curved portion (123) in the middle.

15. A scaffolding as claimed in claims 1 to 3, characterized in that it comprises a bracket with two arms (50, 51) pivoting on an axis (52) carried by brace (18), one of arms (50) of the bracket carrying a wheel (53) provided with an adhering fitting (60) bearing against the lower face of rail (10), the other arm (51 ) of the bracket carrying a wheel (55) for being operated in rotation by means of an endless rope (57), the two wheels (53 and 55) being rotatably connected by a chain (59).
